# EUROPÄISCHE PATENTSCHRIFT

(11) **EP 0 382 921 B1**
(45) Veröffentlichungstag und Bekanntmachung des Hinweises auf die Patenterteilung: **01.04.1992**
(21) Anmeldenummer: 89122873.6
(22) Anmeldetag: 12.12.1989
(51) Int. Cl.: F04B 49/00, F04B 39/10

(54) **Ventillamelle**
Reed valve
Clapet à lamelle

(30) Priorität: 11.02.1989 DE 3904172
(43) Veröffentlichungstag der Anmeldung: 22.08.1990
(73) Patentinhaber: WABCO Westinghouse Fahrzeugbremsen GmbH, D-30453 Hannover (DE)
(72) Erfinder: Heger, Werner, D-3160 Lehrte (DE); Schlossarczyk, Heinrich, D-3015 Wenninsen (DE); Kaltenthaler, Wolfgang, D-3015 Wennigsen (DE)
(74) Vertreter: Schrödter, Manfred, Dipl.-Ing.

(56) Entgegenhaltungen:
- CH-A- 370 296
- DE-A- 3 329 790
- GB-A- 1 132 506

## Beschreibung

Die Erfindung betrifft eine Ventillamelle nach dem Oberbegriff des Patentanspruchs 1.

Eine derartige Ventillamelle ist aus der DE 33 29 790 A1 bekannt. Zu dem Zweck, das Eindringen von Arbeitsmedium und Verunreinigungen durch den Gehäuseschlitz in das Gehäuseteil zu verhindern und dadurch die Betriebssicherheit etwa in dem Gehäuseteil angeordneter Bauelemente zu erhöhen, ist dort der Gehäuseschlitz zu der Oberfläche des Gehäuseteils hin durch einen Flachschieber abgedichtet (siehe dort insbesondere Seite 14 Zeile 19). Der Flachschieber ist derart ausgebildet, daß er zugleich zur Übertragung der Antriebskraft von dem Mitnehmer auf die Ventillamelle dient. Dazu sind in aufwendiger Weise an dem Flachschieber eine Aufnahme für den Mitnehmer und ein Zapfen zum Angriff desselben an der Ventillamelle angeformt bzw. befestigt.

Der Erfindung liegt die Aufgabe zugrunde, eine Ventillamelle der eingangs erwähnten Art mit einfachen Mitteln derart zu verbessern, daß sie ein zusätzliches Abdichtelement überflüssig macht.

Diese Aufgabe wird durch die im Patentanspruch 1 angegebene Erfindung gelöst. Vorteilhafte Ausgestaltungen sowie vorteilhafte Einsatzfälle der Erfindung sind in den Unteransprüchen angegeben.

Die Erfindung ermöglicht, wie das bekannte Dichtelement, im Falle eines Einsatzes in einem Druckgaserzeuger eine Erhöhung des Liefergrads.

Die Erfindung ermöglicht ferner, daß der Gehäuseschlitz in seiner Längserstreckung beliebig verlaufen kann. Er kann gerade, gleichförmig gekrümmt, aber auch mäandernd verlaufen.

Weitere Vorteile der Erfindung werden in deren nunmehr folgender Erläuterung anhand zeichnerisch dargestellter Ausführungsbeispiele genannt. Unter durchgehender Verwendung gleicher Bezugszeichen für Bauteile mit gleichen Funktionen zeigen
**Fig.1** die Draufsicht auf eine Anordnung mit einer Ventillamelle,
**Fig.2** vergrößert einen Schnitt entlang der Linie I-I durch die Anordnung gemäß Fig. 1,
**Fig.3** vergrößert einen Schnitt entlang der Linie II-II durch die Anordnung gemäß Fig. 1,
**Fig.4** vergrößert eine Ausgestaltung zu Fig. 3,
**Fig.5** die Draufsicht auf eine andere Anordnung mit einer Ventillamelle.

Das Ausführungsbeispiel gemäß den Figuren 1 bis 3 wird im folgenden beschrieben, ohne daß ständig auf die jeweils zutreffende Figur besonders Bezug genommen wird.

Die dargestellte Anordnung enthält unter anderem ein Gehäuseteil (4) und eine generell mit (6) bezeichnete Ventillamelle. Die langgestreckte Ventillamelle (6) besteht aus einem Mittelteil (18), beiderseits desselben gelegen Seitenteilen (8, 20) sowie sich an diese anschließenden Enden (2, 11).

Die Ventillamelle (6) ist, wie ein Doppelpfeil (S) andeutet, an dem Gehäuseteil (4), entlang dessen Oberfläche schwenkbar, gelagert. Bei einer Schwenkung bewegt sich das eine Ende, nachstehend bewegbares Ende (11), der Ventillamelle (6) im wesentlichen quer zu ihrer Längserstreckung zwischen zwei Endstellungen (A, B). Zur Erzeugung dieser Bewegung greift an dem bewegbaren Ende (11) ein Mitnehmer (10) an, der in einem Schlitz des Gehäuseteils (4), nachstehend Gehäuseschlitz (12), geführt ist.

Die Ventillamelle (6) weist an dem bewegbaren Ende (11) eine in bekannter Weise ausgebildete Aufnahme, z.B. einen Durchbruch oder eine Einpressung für den Mitnehmer (10) auf, so daß dieser direkt an der Ventillamelle (6) angreift.

Die Lagerung der Ventillamelle (6) ist derart ausgeführt, daß an ihrem anderen Ende (2) ein Schwenkzapfen (3) angreift, der auf eine übliche Art in dem Gehäuseteil (4) verankert ist. Für den Schwenkzapfen (3) weist die Ventillamelle (6) an dem anderen Ende (2) eine in bekannter Weise ausgebildete Aufnahme, z.B. einen Durchbruch oder eine Einprägung, auf.

Der Gehäuseschlitz (12) kann beliebig verlaufen. Er kann gerade, gleichförmig gekrümmt, aber auch mäandernd verlaufen. Der Gehäuseschlitz (12) muß ausreichend lang sein, die Bewegung des bewegbaren Endes (11) der Ventillamelle (6) zwischen den Endstellungen (A, B) zu ermöglichen; der Gehäuseschlitz (12) kann aber auch so ausgebildet und angeordnet sein, daß er durch seine Länge die Endstellungen (A, B) festlegt.

Die Ventillamelle (6) ist an dem bewegbaren Ende (11) im wesentlichen quer zu ihrer Längserstreckung (das ist ihre Länge im wesentlichen in Richtung der Verbindungslinie zwischen ihren Aufnahmen für den Mitnehmer (10) und den Schwenkzapfen (3)), d.h. im wesentlichen in Richtung der Bewegung zwischen ihren Endstellungen (A, B), auf die doppelte Länge des Gehäuseschlitzes (12) oder mehr verbreitert. Dieses Merkmal drückt sich in der Fig. 1 durch einen hammerartigen Grundriß des bewegbaren Endes (11) mit seitlichen Fortsätzen (9, 14) aus. Die Verbreiterung, genauer: die Fortsätze (9, 14), sind so zu der Aufnahme des Mitnehmers (10) angeordnet, daß dessen Angriffspunkt, d.h. dessen geometrischer Mittelpunkt, auf der Halbierenden (H) der doppelten Länge liegt. Ist die Verbreiterung symmetrisch um die Halbierende (H) angeordnet, sind also die Fortsätze (9, 14) symmetrisch um die Halbierende (H) angeordnet, so ist die Halbierende (H) auch die Halbierende der Verbreiterung.

Die Tiefe der Verbreiterung, genauer: der Fortsätze (9, 14) ist wenigstens gleich der maximalen Breite der Außenkontur des Gehäuseschlitzes (12). Hierbei gelten als Tiefe der Verbreiterung bzw. Breite des Gehäuseschlitzes (12) deren äußerste Abmessungen im wesentlichen in Richtung der Längserstreckung der Ventillamelle (6). Dabei ist unter Breite des Gehäuseschlitzes (12) der Abstand zu verstehen, den die am weitesten voneinander auseinander liegenden Punkte der Außenkontur des Gehäuseschlitzes in dieser Richtung aufweisen. Bei einem geraden, tangential zum Schwenkradius der Ventillamelle (6) verlaufenden Gehäuseschlitz entspricht die soeben definierte Breite im wesentlichen der Breite des Gehäuseschlitzes selbst.

Die Ventillamelle (6), genauer: das bewegbare (und verbreiterte) Ende (11), ist mit dem den Gehäuseschlitz (12) einfassenden Oberflächenbereich des Gehäuseteils (4) dichtend in Berührung bringbar. Zu diesem Zweck sind dieser Oberflächenbereich und die ihm zugekehrte Oberfläche der Ventillamelle (6), genauer: des bewegbaren Endes (11), in bekannter Weise so ausgebildet und bearbeitet, daß bei einer entsprechend hohen Anpressung des bewegbaren Endes (11) auf den betrachteten Oberflächenbereich des Gehäuseteils (4) eine Dichtwirkung eintritt. Die Anpressung kann dabei, je nach Einsatzfall, beispielsweise durch die Elastizität (Federkraft) der Ventillamelle (6) selbst, eine äußere Feder, eine mechanisch eingeleitete Kraft oder Druckbeaufschlagung der Ventillamelle (6) auf ihrer dem Gehäuseteil (4) abgewandten Fläche, aber auch durch Kombination derartiger Möglichkeiten, erfolgen.

Aufgrund der bisher beschriebenen Merkmale dichtet die Ventillamelle (6) an ihrem bewegbaren Ende (11) den Gehäuseschlitz (12) in jeder Endstellung (A bzw. B) und dazwischen ständig ab, so daß ein zusätzliches Abdichtelement überflüssig ist.

Außerhalb des den Führungsschlitz (12) einfassenden Oberflächenbereichs des Gehäuseteils (4) kann die Ventillamelle (6) bei ihrer Schwenkung zu dessen Oberfläche Abstand halten oder darauf gleiten. Sie kann auch, worauf später näher eingegangen wird, zusätzlich mit anderen Oberflächenbereichen in dichtende Berührung bringbar sein. Die letztgenannte Fortbildung wird erleichtert durch eine bevorzugte Ausführungsform der Ventillamelle (6), in welcher diese aus einseitig oder beidseitig plangeschliffenem Bandmetall, insbesondere Feder (Band-) Stahl besteht.

Im Ausführungsbeispiel sind noch Fortbildungen der Erfindung dargestellt, zu denen folgendes auszuführen ist.

Der Gehäuseschlitz (12) verläuft gerade, der Mitnehmer (10) wird also geradlinig geführt. Die Bewegungsbahnen des Mitnehmers (12) und seiner Aufnahme im bewegbaren Ende (11) der Ventillamelle (6) decken sich also nicht, wodurch eine die Bauteile des Ausführungsbeispiels gefährdende Seitenkraft hervorgerufen wird. Zur Vermeidung einer solchen Seitenkraft ist die Aufnahme für den Schwenkzapfen (3) am anderen Ende (2) der Ventillamelle (6) als im wesentlichen in Richtung von deren Längserstreckung verlaufender Führungsschlitz (1) oder als gleichgerichtete Führungsnut ausgebildet, dessen bzw. deren Länge (L) gleich dem Relativweg zwischen dem Schwenkzapfen (3) und der Ventillamelle (6), genauer: deren anderem Ende (2), bei deren Bewegung aus der einen Endstellung (A bzw. B) in die andere Endstellung (B bzw. A) zuzüglich der Schwenkzapfenabmessung (a) in Längsrichtung des Führungsschlitzes (1) bzw. der Führungsnut ist. Bei der Bewegung des bewegbaren Endes (11) zwischen den Endstellungen (A, B) bewegt sich das andere Ende (2) der Ventillamelle (6) in Richtung des Führungsschlitzes (1) bzw. der Führungsnut um den Schwenkzapfen (3). Die Ventillamelle (6) führt also bei der Bewegung ihres bewegbaren Endes (11) zwischen den Endstellungen (A, B) nicht eine reine Schwenkung sondern eine Mischbewegung aus Schwenkung und translatorischer Bewegung im wesentlichen in Richtung ihrer Längserstreckung aus.

Innerhalb des durch das Flächenbezugszeichen (13) und die Konturenbezugszeichen (5 und 19) bezeichneten, bei ihrer Schwenkung von der Ventillamelle (6) überstrichenen Oberflächenbereichs weist das Gehäuseteil (4) Öffnungen (15) auf. Der jede Öffnung (15) einfassende Oberflächenbereich des Gehäuseteils (4) und der zugeordnete Oberflächenbereich der Ventillamelle (6) sind derart ausgebildet und bearbeitet, daß sie durch eine ausreichend hohe Anpressung dichtend in Berührung bringbar sind. Dies läßt sich auf einfache Weise dadurch bewerkstelligen, daß entweder der gesamte Oberflächenbereich (13, 5, 19) oder gar die gesamte Oberfläche des Gehäuseteils (4) entsprechend bearbeitet sind und die Ventillamelle (6), wie oben angedeutet, wenigstens auf der dem Gehäuseteil (4) zuweisenden Fläche plangeschliffen ist. Für die Erzeugung der Anpressung gelten die weiter oben in Bezug auf die Abdichtung des Gehäusesschlitzes (12) gemachten Ausführungen entsprechend. Die Ventillamelle (6) überdeckt in ihrer einen Endstellung (A) die Öffnungen (15) und gibt diese in der anderen Endstellung (B) frei. Die Ventillamelle (6) bildet dadurch mit den Öffnungen (15) ein Ventil (6, 15). Dieses Ventil ist, genau genommen, ein Doppelventil, da die Ventillamelle (6) auch in der Endstellung (A) die Öffnungen (15) freigeben kann, nämlich durch Abheben (Hub) von den Öffnungen (15) beim Fehlen ausreichender Anpressung. Es liegt auf der Hand, daß mit gleicher Wirkung anstelle mehrerer Öffnungen (15) auch nur eine Öffnung (15) vorgesehen sein kann.

Im bisher beschriebenen Grundumfang kann die Bewegung der Ventillamelle (6) vor bzw. gleitend auf der ihr zugewandten Oberfläche des Gehäuseteils (4) erfolgen. Die Bauhöhe der dargestellten Anordnung ist dabei wenigstens um die Dicke (d) der Ventillamelle (6) größer als diejenige des Gehäuseteils (4).

In weiterer Ausgestaltung des Ausführungsbeispiels ist zwecks Einsparung von Bauhöhe und zur Vorbereitung weiterer Fortbildungen, worauf im folgenden näher eingegangen wird, der bei ihrer Bewegung von der Ventillamelle (6) überstrichene Oberflächenbereich (13, 5, 19) gegenüber der umgebenden Oberfläche (25) des Gehäuseteils (4) um die Dicke (d) der Ventillamelle (6) in das Gehäuseteil (4) versenkt. Fig. 2 veranschaulicht dies. Dort ist die umgebende Oberfläche mit (25) bezeichnet. Gegenüber dieser ist der Oberflächenbereich (13, 5, 19) um das Maß (d) versenkt. Es versteht sich, daß dabei die Dickentoleranzen der Ventillamelle und das zur Erzielung ihrer Freigängigkeit erforderliche Spiel berücksichtigt sind. Es versteht sich auch, daß die Ansenkung im Gehäuseteil (4) größer als der von der Ventillamelle (6) überstrichene Oberflächenbereich (13, 5, 19) sein kann.

Die im vorstehenden Absatz beschriebene Ausgestaltung ist durch Anordnung einer weiteren Ventillamelle (17) auf der den Oberflächenbereich (13, 5, 19) umgebenden Oberfläche (25) fortgebildet. Innerhalb deren Grundriß gehen von der den Oberflächenbereich (13, 5, 19) umgebenden Oberfläche (25) mehrere Öffnungen (16) aus, mit denen die weitere Ventillamelle (17) ein weiteres Ventil (16, 17) bildet. Die weitere Ventillamelle (17) weist im Grundriß eine innere Flächenaussparung auf, die nachstehend mit dem Bezugszeichen (7) ihrer Kontur bezeichnet wird, innerhalb derer sich die Öffnungen (15) befinden, so daß der Durchgang des Ventils (6, 15) durch die weitere Lamelle (17) nicht beeinträchtigt wird. Die Flächenaussparung (7) ist so groß, daß innerhalb ihrer noch weitere Öffnungen oder andere Bauelemente im Gehäuseteil (4) angeordnet sein können, worauf hier nicht näher eingegangen zu werden braucht. Mit Rücksicht auf diese Öffnungen bzw. anderen Bauelemente sind die Öffnungen (15) an die Peripherie des Flächenausschnitts (7) verlegt und im Grundriss sichelförmig ausgebildet und auch der Mittelteil (18) der Ventillamelle (6) sichelförmig geschwungen. In der Flächenaussparung (7) liegt auch der Mittelteil (18) ganz oder weitgehend frei, so daß die weitere Ventillamelle (17) die Ventillamelle (6) nur teilweise, insbesondere an ihren Seitenteilen (8, 20) überdeckt. Es versteht sich, daß, wenn nicht andere Gesichtspunkte dagegen sprechen, die weitere Ventillamelle (17) auch größere Teile der Ventillamelle (6) überdecken kann. Infolge der Überdeckung erfährt die Ventillamelle (6) durch die weitere Ventillamelle (17) eine gewisse Führung; "gewisse Führung" deshalb, weil die weitere Ventillamelle (17) sich beim Öffnen des Ventils (16, 17) von der umgebenden Oberfläche (25) abhebt und dadurch auch ein Abheben der Ventillamelle (6) von der Öffnung (15) und damit ein Öffnen des Ventils (6, 15) nicht nur durch Schwenken der Ventillamelle (16), sondern auch durch Hub der Ventillamelle (6) ermöglicht. Es liegt auf der Hand, daß die vorstehenden Ausführungen zum Ventil (16, 17) entsprechend gelten, wenn nur eine Öffnung (16) vorgesehen ist.

Fig. 3 zeigt eine im Gehäuseteil (4) untergebrachte Einrichtung zum Antrieb des Mitnehmers (10) und damit zur Bewegung der Ventillamelle (6). Die Einrichtung besteht aus einem generell mit (30) bezeichneten druckbeaufschlagbaren Schaltzylinder mit einem Kolben (32), einer daran befestigten Kolbenstange (31) und dem Mitnehmer (10) als weiterem Bestandteil. Die Kolbenstange (31) ist starr ausgeführt, weshalb diese Einrichtung einen geraden Gehäuseschlitz (12) voraussetzt. Ein anders verlaufender Gehäuseschlitz (12) bedarf entweder einer anderen Ausbildung der Einrichtung oder einer biegsamen Kolbenstange, beispielsweise mit einem Gelenk.

Fig.4 zeigt eine vorteilhafte Ausgestaltung der Aufnahme in der Ventillamelle (6) für den Mitnehmer (10). Die Aufnahme besteht in diesem Fall aus einem nicht näher bezeichneten Durchbruch in der Ventillamelle (6), der auf der dem Mitnehmer (10) abgewandten Seite der Ventillamelle (6) durch eine druckdicht mit der Ventillamelle (6) verbundene Kappe (40) verschlossen ist. Diese Ausgestaltung ist insofern besonders vorteilhaft, als sie einen abgedichteten Eingriff zwischen Mitnehmer (10) und Ventillamelle (6) gewährleistet, dabei aber eine aufwendige und unter Umständen schwierige Formgebung der Ventillamelle (6) vermeidet. Schwierig ist diese Formgebung insbesondere dann, wenn die Ventillamelle (6) mit Rücksicht auf den Einsatzfall aus hochfestem und/oder sprödem Werkstoff besteht.

Das Ausführungsbeispiel gemäß Fig. 5 zeigt eine Anordnung mit einer Ventillamelle (51), die, wie durch einen Doppelpfeil (V) angedeutet ist, im wesentlichen quer zu ihrer Längserstreckung bewegbar ist. In diesem Falle bewegen sich beide Enden (50, 52) der Ventillamelle (51) zwischen den Endstellungen (A, B). An beiden Enden (50, 52) greift je ein Mitnehmer (10), der jeweils in einem wieder gerade dargestellten Gehäuseschlitz (12) geführt ist, an. In diesem Falle sind beide Enden (50, 52) der Ventillamelle in entsprechender Anwendung der zum bewegbaren Ende (2) des vorigen Ausführungsbeispiels gegebenen Beschreibung ausgebildet. Die Einrichtung zum Antrieb der Ventillamelle (51) ist nur grob angedeutet und generell mit (53) bezeichnet.

Im übrigen gelten für dieses Ausführungsbeispiel alle zum vorigen Ausführungsbeispiel gemachten Angaben sowie die dort erläuterten Fortbildungsmöglichkeiten in entsprechender Weise mit, wie beispielhaft durch eingeklammerte Bezugszeichen aus Fig.5 in den Fig.2 und 4 angedeutet ist.

Die dargestellten Anordnungen lassen sich im Grundumfang und in den Fortbildungsformen vorteilhaft als Zylinderabschlußteil eines Verdichters, insbesondere eines Luftpressers, einsetzen. Die Ventillamellen (6 bzw. 51) und, soweit vorhanden, die weitere Ventillamelle (17) sind in diesem Einsatzfall im Verdichtungsraum angeordnet, wobei die Anpressung von dem Verdichtungsdruck, unter Umständen in Verbindung mit der Elastizität der Ventillamelle, erzeugt wird, und bilden zusammen mit den jeweiligen Öffnungen im Gehäuseteil (4) das bzw. die Ansaugventile bzw. ein Ansaugventilsystem des Verdichters. Die Eigenschaft des Ventils (6, 15), sich einerseits durch Hub der Ventillamelle (6) und andererseits durch Schwenken der Ventillamelle (6) öffnen zu lassen, ist in diesem Einsatzfall insofern besonders vorteilhaft, als sein Öffnen durch Hub der Ventillamelle (6) unter der Einwirkung des Ansaugunterdrucks zum Füllen des Verdichters im Normalbetrieb und sein Öffnen durch Schwenken der Ventillamelle (6) zum Zweck der Regelung einsetzbar sind. In einer vorteilhaften Anordnung kann die Ventillamelle (6 bzw. 51) in diesem Einsatzfall den Verdichterzylinder etwa diametral überqueren und mit ihren Enden etwa radial aus dem Grundriss dieses Zylinders heraustreten.

Der Fachmann erkennt, daß die in den Ausführungsbeispielen beschriebenen Bewegungsarten und -richtungen der Ventillamelle nur stellvertretend für alle anderen möglichen Bewegungsarten ausgewählt sind. Auch im übrigen erkennt der Fachmann, daß sich der Anwendungsbereich der Erfindung nicht in den Ausführungsbeispielen erschöpft, sondern vielmehr alle Ausgestaltungen erfaßt, deren Merkmale sich den Patentansprüchen unterordnen.

## Patentansprüche

1. Ventillamelle (6; 51), die entlang der Oberfläche eines Gehäuseteiles (4) an wenigstens einem Ende, nachstehend bewegbares Ende (11; 50, 52) im wesentlichen quer zu ihrer Längserstreckung zwischen zwei Endstellungen (A, B) bewegbar ist, wobei an ihrem bewegbaren Ende (11; 50, 52) zur Erzeugung der Bewegung ein in einem Schlitz des Gehäuseteils, nachstehend Gehäuseschlitz (12), geführter Mitnehmer (10) vorgesehen ist,
dadurch gekennzeichnet, daß
a) die Ventillamelle (6; 51) an dem bewegbaren Ende (11; 50, 52) im wesentlichen quer zu ihrer Längserstreckung wenigstens auf die doppelte Länge des Gehäuseschlitzes (12) verbreitert ist, wobei der Angriffspunkt des Mitnehmers (10) auf der Halbierenden (H) der doppelten Länge liegt,
b) die Tiefe der Verbreiterung in Richtung der Längserstreckung der Ventillamelle (6; 51) wenigstens gleich der maximalen Breite der Außenkontur des Gehäuseschlitzes (12) in dieser Richtung ist, und
c) die Ventillamelle (6; 51) wenigstens mit dem den Gehäuseschlitz (12) einfassenden Oberflächenbereich des Gehäuseteils (4) dichtend in Berührung bringbar ist.

2. Ventillamelle nach Anspruch 1,
dadurch gekennzeicnet,
daß die Ventillamelle (6;51) mit dem Mitnehmer in direktem Eingriff steht.

3. Ventillamelle nach einem der Ansprüche 1 oder 2, wobei der Gehäuseschlitz (12) gerade ist und die Bewegung der Ventillamelle (6) im wesentlichen eine Schwenkbewegung (Doppelpfeil S) um einen am anderen Ende (2) der Ventillamelle (6) angreifenden Schwenkzapfen (3) ist,
dadurch gekennzeichnet,
daß die Ventillamelle (6) zur Aufnahme des Schwenkzapfens (3) einen im wesentlichen in Richtung ihrer Längserstreckung verlaufenden Führungsschlitz (1) oder eine gleichgerichtete Führungsnut aufweist, dessen bzw. deren Länge (L) wenigstens gleich dem Relativweg zwischen dem Schwenkzapfen (3) und der Ventillamelle (6) bei deren Bewegung aus der einen Endstellung (A bzw. B) in die andere Endstellung (B bzw. A) zuzüglich der Schwenkzapfenabmessung (a) in Längsrichtung des Führungsschlitzes (1) bzw. der Führungsnut ist.

4. Ventillamelle nach einem der Ansprüche 1 oder 2, wobei die Bewegung eine Parallelverschiebung (Doppelpfeil V) im wesentlichen quer zur Längserstreckung der Ventillamelle (51) ist,
dadurch gekennzeichnet,
daß die Ventillamelle (51) an beiden Enden (50, 52) verbreitert ist und an beiden Enden (50, 52) mit jeweils einem Mitnehmer (10) im Eingriff steht.

5. Ventillamelle nach einem der vorhergehenden Ansprüche, wobei die Ventillamelle (6; 51) den Mitnehmer (10) in einem Durchbruch der Ventillamelle (6; 51) aufnimmt,
dadurch gekennzeichnet,
daß der Durchbruch durch eine druckdicht mit der Ventillamelle (6; 51) verbundene Kappe (40) verschlossen ist.

6. Ventillamelle nach einem der vorhergehenden Ansprüche,
dadurch gekennzeichnet,
daß die Ventillamelle (6; 51) unter Bildung eines Ventils (6, 15; 51, 15) in der einen Endstellung (A), wenigstens eine Öffnung (15) im Gehäuseteil (4) überdeckt und diese Öffnung (15) in der anderen Endstellung (B) freigibt.

7. Ventillamelle nach einem der vorhergehenden Ansprüche,
dadurch gekennzeichnet,
daß der Mitnehmer (10) Bestandteil eines im Gehäuseteil (4) angeordneten, die Bewegung der Ventillamelle (6) steuernden, druckbeaufschlagbaren Schaltzylinders (30) ist.

8. Ventillamelle nach einem der vorhergehenden Ansprüche,
dadurch gekennzeichnet,
daß die Ventillamelle (6) sich enftang eines gegenüber der umgebenden Oberfläche (25) des Gehäuseteils (4) um ein wenigstens der Dicke (d) der Ventillamelle (6) gleiches Maß in das Gehäuseteil (4) versenkten. Oberflächenbereichs (13,5,19) des gehäuseteils (4) bewegt.

9. Ventillamelle nach Anspruch 8,
gekennzeichnet durch die Merkmale:
a) Die Ventillamelle (6; 51) ist auf ihrer dem Gehäuseteil (4) abgewandten Seite wenigstens auf einem Teil (Seitenteile (8, 20)) ihrer Längserstreckung von einer weiteren Ventillamelle (17) überdeckt, welche mit wenigstens einer weiteren, in der umgebenden Oberfläche (25) des Gehäuseteils (4) befindlichen, Öffnung (16) ein weiteres Ventil (16, 17) bildet;
b) die weitere Lamelle (17) weist im Grundriß eine innere Flächenaussparung (7) auf, innerhalb derer sich die Öffnung (15) des Ventils (6, 15; 51, 15) befindet.

## Claims

1. Valve blade (6; 51) that is movable at at least one end, hereinafter referred to as the movable end (11; 50; 52) substantially transversely to the longitudinal extent of the blade between two end positions (A, B) along the surface of a housing part (4), a driver (10) guided in a slot in the housing part, hereinafter the housing slot (12), being provided at the movable end (11; 50; 52) to generate the movement,
characterized in that
a) the valve blade (6; 51) is enlarged at the movable end (11; 50; 52) substantially transversely to the longitudinal extent of the blade at least to twice the length of the housing slot (12), the point of engagement of the driver (10) lying on the bisecting line (H) of the doubled length,
b) the depth of the enlargement in the direction of the longitudinal extent of the valve blade (6; 51) is at least the same as the maximum breadth of the external contour of the housing slot (12) in this direction, and
c) the valve blade (6; 51) can be brought into sealforming contact at least with the surface region of the housing part (4) enclosing the housing slot (12).

2. A valve blade according to claim 1,
characterized in that
the valve blade (6; 51) is in direct engagement with the driver.

3. A valve blade according to one of claims 1 or 2, in which the housing slot (12) is straight and the movement of the valve blade (6) is essentially a swivelling movement (double-ended arrow S) about a swivel pin (3) engaging the other end (2) of the valve blade (6),
characterized in that,
to receive the swivel pin (3), the valve blade (6) has a guide slot (1) running substantially in the direction of its longitudinal extent, or a guide groove running in the same direction, the length (L) of which is at least the same as the relative path between the swivel pin (3) and the valve blade (6) on movement thereof from the one end position (A or B) into the other end position (B or A) plus the swivel pin dimension (a) in the longitudinal direction of the guide slot (1) or the guide groove.

4. A valve blade according to one of claims 1 or 2, in which the movement is a parallel displacement (double-ended arrow V) substantially transversely to the longitudinal extent of the valve blade (51),
characterized in that
the valve blade (51) is enlarged both ends (50, 52) and at both ends (50, 52) engages with a respective driver (10).

5. A valve blade according to one of the preceding claims, in which the valve blade (6; 51) receives the driver (10) in an aperture of the valve blade (6; 51),
characterized in that
the aperture is sealed by a cap (40) connected in a pressure-tight manner to the valve blade (6; 51).

6. A valve blade according to one of the preceding claims,
characterized in that,
to form a valve (6, 15; 51, 15), in its one end position (A) the valve blade (6; 51) masks at least one opening (15) in the housing part (4) and in its other end position (B) it opens this opening (15).

7. A valve blade according to one of the preceding claims,
characterized in that
the driver (10) is a component of a pressurizable switching cylinder (30) arranged in the housing part (4) and controlling the movement of the valve blade (6).

8. A valve blade according to one of the preceding claims,
characterized in that
the valve blade (6) moves along a surface region (13, 5, 19) of the housing part (4) that is recessed into the housing part (4) with respect to the surrounding surface (25) of the housing part (4) by an amount at least equal to the thickness (d) of the valve blade (6).

9. A valve blade according to claim 8,
characterized by the features:
a) the valve blade (6; 51) is masked on its side remote from the housing part (4) at least for a part (lateral parts (8, 20)) of its longitudinal extent by a further valve blade (17) which, together with at least one further opening (16) located in the surrounding surface (25) of the housing part (4), forms a further valve (16, 17);
b) the further blade (17) has in plan an internal cut-out area (7), inside which the opening (15) of the valve (6, 15; 51, 15) is located.

## Revendications

1. Lamelle de soupape (6; 51) pouvant, en au moins une extrémité ci-après appelée extrémité mobile ( 11; 50, 52 ), être déplacée sensiblement transversalement à son étendue longitudinale, entre deux positions extrêmes (A, B), le long de la surface d'une partie corps (4), un entraîneur (10) guidé dans une fente de la partie corps, ci-après appelée fente (12 ) du corps, étant prévu à son extrémité mobile (11; 50, 52) pour produire le mouvement,
caractérisée par le fait que
a) en son extrémité mobile (11; 50, 52) la lamelle de soupape (6; 51 ) est élargie sensiblement transversalement à son étendue longitudinale, cela d'au moins le double de la longueur de la fente (12) du corps, le point d'attaque de l'entraîneur (10) se situant sur la médiatrice (H) de la double longueur;
b) la largeur de l'élargissement en direction de l'étendue longitudinale de la lamelle de soupape (6; 51) est au moins égale à la largeur maximale du contour extérieur de la fente (12) du corps dans cette direction; et
c) la lamelle de soupape (6; 51) peut être mise en contact étanche avec au moins la zone de surface de la partie corps (4) englobant la fente (12) du corps.

2. Lamelle de soupape selon revendication 1,
caractérisée par le fait que la lamelle de soupape (6; 51) est en prise directe avec l'entraîneur.

3. Lamelle de soupape selon l'une des revendications 1 ou 2, dans laquelle la fente (12) du corps est droite et le mouvement de la lamelle de soupape (6) est sensiblement un mouvement de pivotement (double flèche S) autour d'un tourillon de pivotement (3) conjugué à l'autre extrémité (2) de la lamelle de soupape (6),
caractérisée par le fait que, pour recevoir le tourillon de pivotement (3), la lamelle de soupape (6) présente une rainure de guidage ou, dans la même direction, une fente de guidage (1) s'étendant sensiblement suivant la direction de l'étendue longitudinale de ladite lamelle, la longueur (L) de cette fente ou cette rainure étant égale au trajet relatif entre le tourillon de pivotement (3) et la lamelle de soupape (6) lors du mouvement de celle-ci de la première position extrême (A ou B) à l'autre position extrême (B ou A), augmenté de la dimension (a) du tourillon de pivotement dans la direction longitudinale de la fente de guidage (1) ou de la rainure de guidage.

4. Lamelle de soupape selon l'une des revendications 1 ou 2, dans le cas où le mouvement est une translation parallèle (double flèche V) sensiblement transversale à l'étendue longitudinale de la lamelle de soupape (51),
caractérisée par le fait que la lamelle de soupape (51) est élargie en ses deux extrémités (50, 52) par chacune desquelles (50, 52) elle est en prise avec un entraîneur (10).

5. Lamelle de soupape selon l'une des revendications précédentes, cette lamelle de soupape (6; 51) recevant l'entraîneur (10) dans un ajour qu'elle (6; 51) comporte,
caractérisée par le fait que l'ajour est fermé par une coiffe (40) liée, avec étanthéité à la pression, à la lamelle de soupape (6; 51).

6. Lamelle de soupape selon l'une des revendications précédentes,
caractérisée par le fait qu'en formant une soupape (6, 15; 51, 15), la lamelle de soupape (6; 51) recouvre au moins une ouverture (15) dans la partie corps (4) lorsqu'elle est à la première position extrême (A) et libère cette ouverture (15) lorsgu'elle est à l'autre position extrême (B).

7. Lamelle de soupape selon l'une des revendications précédentes,
caractérisée par le fait que l'entraîneur (10) est un constituant d'un cylindre de commande (30) sollicitable par pression commandant le mouvement de la lamelle de soupape (6) et agencé dans la partie corps (4).

8. Lamelle de soupape selon l'une des revendications précédentes,
caractérisée par le fait que la lamelle de soupape (6) se déplace le long d'une zone de surface (13, 5, 19) de la partie corps (4) qui, par rapport à la surface entourante (25) de la partie corps (4) est en dépression dans la partie corps (4), cela d'une cote au moins égale à l'épaisseur (d) de la lamelle de soupape (6).

9. Lamelle de soupape selon revendication 8,
caractérisée par les caractéristiques
a) en son côté non tourné vers la partie corps (4), la lamelle de soupape (6; 51) est recouverte, sur au moins une partie (parties latérales (8, 20)) de son étendue longitudinale par une autre lamelle de soupape (17) qui forme une autre soupape (16, 17) avec au moins une autre ouverture (16) se trouvant dans la surface entourante (25) de la partie corps (4);
b) l'autre lamelle (17) présente dans son contour en plan un évidement intérieur (7) à l'intérieur duquel se trouve l'ouverture (15) de la soupape (6, 15; 51, 15).
